# EUROPÄISCHE PATENTSCHRIFT

(11) **EP 1 708 244 B1**
(45) Veröffentlichungstag und Bekanntmachung des Hinweises auf die Patenterteilung: **02.05.2012**
(21) Anmeldenummer: 06006769.1
(22) Anmeldetag: 30.03.2006
(51) Int. Cl.: H01J 61/12, H01J 61/20, H01J 61/34

(54) **Metallhalogenidlampe**
Metal halide lamp
Lampe à halogénure métallique

(30) Priorität: 01.04.2005 DE 202005005202 U
(43) Veröffentlichungstag der Anmeldung: 04.10.2006
(73) Patentinhaber: OSRAM AG, 81543 München (DE)
(72) Erfinder: Genz, Andreas, Dr., 10711 Berlin (DE); Tüshaus, Martin, Dr., 10555 Berlin (DE)

(56) Entgegenhaltungen:
- US-A1- 2003 184 231
- US-A1- 2004 253 897

## Beschreibung

### Technisches Gebiet

Die Erfindung geht aus von einer Metallhalogenidlampe für eine Hochdruckentladungslampe gemäß dem Oberbegriff des Anspruchs 1. Es handelt sich dabei um Füllungen für Lampen mit tageslichtähnlicher Lichtfarbe.

### Stand der Technik

Zur Erzielung tageslichtähnlicher Lichtfarben enthalten Metallhalogenidentladungslampen meist Thallium. Zum Beispiel beschreibt die US-A 6 107 742 eine Lampe, die eine Metallhalogenidfüllung mit den Metallen Cs, TI, und Seltene Erden wie Dy, Tm, Ho enthält und eine tageslichtähnliche Lichtfarbe hat.

Außerdem ist aus US-A 2003/184231 eine Füllung für Metallhalogenidlampen bekannt, die V-Halogenid und Mn-Halogenid enthält. Daneben kann die Füllung Metallhalogenide unter Verwendung der Metalle Cs, Tl, und Seltene Erden wie Dy, Tm, Ho enthalten. Dabei wird Mn als Ersatz für Na verwendet. Die offenbarten Proportionen sind dabei so gewählt, dass eine Farbtemperatur von 4400 K entsprechend der Lichtfarbe NDL angestrebt wird.

Schließlich ist aus DE-A 35 12 757 eine Füllung für Metallhalogenidlampen bekannt, die ein Metallsilizid wie V₅Si₃ enthält. Daneben enthält die Füllung Seltenerd- oder Sc-Halogenid und das entsprechende Seltenerdoxihalogenid u/o Sc-Oxid. Das Silizid wirkt hier als Halogengetter.

Aus der US-A 2004253897 ist eine Metallhalogenidlampe mit zweiendigem Außenkolben bekannt, der nur einen Teil des Entladungsgefäßes umgibt.

### Darstellung der Erfindung

Es ist Aufgabe der vorliegenden Erfindung, eine Metallhalogenidfüllung für Metallhalogenidentladungslampen gemäß dem Oberbegriff des Anspruchs 1 bereitzustellen, die an die besonderen Bedingungen eines Außenkolbens angepasst sind.

Diese Aufgabe wird durch die kennzeichnenden Merkmale des Anspruchs 1 gelöst. Besonders vorteilhafte Ausgestaltungen finden sich in den abhängigen Ansprüchen.

Erfindungsgemäß wird eine Metallhalogenidfüllung verwendet, die Cs, TI, und Seltene Erden und zusätzlich V-Halogenid verwendet. Dabei wird auf andere Komponenten mit weiteren Halogeniden verzichtet. Als Halogen wird Jod und/oder Brom verwendet. Auf Mn wird verzichtet, weil keine Absenkung der Farbtemperatur angestrebt wird und weil ganz im Gegenteil eine eher hohe Farbtemperatur von mindestens 5000 K angestrebt wird. Bei dieser Zielsetzung wird die Farbtemperatur hauptsächlich durch die Seltenen Erden eingestellt.

Bei der Herstellung von Metallhalogenidlampen mit Entladungsgefäßen aus Quarzglas hat sich gezeigt, dass erhebliche Kosteneinsparungen durch ein neues Konzept mit Außenkolben erzielt werden können, bei dem der Außenkolben das Entladungsgefäß nur teilweise umgibt. Dabei wird eine Gasfüllung im Außenkolben verwendet. Dies führt jedoch zu einem veränderten Temperaturhaushalt des Entladungsgefäßes. Die bisher übliche Füllung aus Metallhalogeniden von Cs, TI und Seltenen Erden ist unter diesen Bedingungen zu grünstichig.

Abhilfe schafft hier die genau dosierte Zugabe von Vanadiumhalogenid. Dabei wird eine Füllung verwendet, die zwischen 0,1 und 2,5 mg Seltenerd-Halogenide pro ml Volumen des Entladungsgefäßes enthält. Bevorzugt ist ein Wert von 0,2 bis 2,0 mg/ml. Als Seltene Erden eignen sich insbesondere Dy, Ho und Tm allein oder in Kombination. Besonders geeignet ist Dy allein.

Das molare Verhältnis zwischen Seltenen Erden und Vanadium soll zwischen 1,5 und 30, insbesondere 2 und 20, liegen. Da beide Größen dreiwertig sind, gilt dieser Bereich auch für die zugehörigen Metallhalogenide. Bevorzugt enthält die Füllung mehr Jod als Brom. Insbesondere wird Jod allein verwendet, mit maximal 10 % Brom-Anteil, molar gesehen.

Bei Überschreiten der absoluten Füllmenge für Seltene Erden wird die Farbtemperatur zu niedrig. Bei Unterschreiten der absoluten Füllmenge für Seltene Erden wird die Farbtemperatur zu hoch.

Bei Überschreiten des molaren Verhältnisses von SE zu V wird die γ-Komponente des Farborts zu hoch und der Farbort zu grünstichig. Bei Unterschreiten des molaren Verhältnisses von SE zu V wird der Lichtstrom zu niedrig.

Diese Füllung eignet sich insbesondere für höherwattige Lampen mit mindestens 100 W Nennleistung. Sie eignet sich insbesondere auch für Lampen mit relativ hoher Nennlistung bis 400 W.

### Kurze Beschreibung der Zeichnungen

Im folgenden soll die Erfindung anhand mehrerer Ausführungsbeispiele näher erläutert werden. Es zeigen:
- Figur 1: eine Metallhalogenidlampe gemäß der Erfindung;
- Figur 2: ein Spektrum dieser Lampe
- Figur 3: die Änderung der Farbtemperatur mit der Lebensdauer dieser Lampe;

### Bevorzugte Ausführung der Erfindung

Figur 1 zeigt die seitliche Ansicht einer zweiseitig gequetschten Metallhalogenidlampe 1. Das als Tonnenkörper ausgebildete Entladungsgefäß 2 aus Quarzglas schließt zwei Elektroden 3 nebst einer Metallhalogenidfüllung ein. Die Kolbenenden sind durch Quetschungen 4 abgedichtet, in die Folien 5 eingebettet sind. Als Abdichtung eignet sich auch eine Einschmelzung. Diese sind mit äußeren Stromzuführungen 6 verbunden. Die äußere Stromzuführung 6 ist in einer rohrförmigen Hülse 7 geführt und endet in einer Buchse 8 eines integralen Sockelteils 9. Der Sockel ist einteilig aus Stahl oder anderem wärmebeständigem Metall gefertigt und umfasst außerdem eine Kreisscheibe 10 als Kontaktelement und Widerhaken 11 als Zentrierung und Halterung. Der bauchige Teil des Entladungsgefäßes ist von einem Außenkolben 12 teilweise umgeben, der im Bereich des Übergangs zwischen der Quetschung 4 und der Hülse 7 aufgerollt (13) ist.

Der Außenkolben 12 weist eine umlaufende Delle 14 auf, so dass ein elastisches Trägerband 15 aus Metall an der inneren Oberfläche des Außenkolbens eingespreizt ist. Das Trägerband kann, falls nötig, Gettermaterialen wie Zr, Fe, V, Co enthalten. Sie dienen zum Absorbieren verschiedener Stoffe wie Sauerstoff, Wasserstoff, o.ä. Der Außenkolben kann mit Stickstoff, einem anderen inerten Gas oder auch Vakuum befüllt sein.

In einem anderen Ausführungsbeispiel wird zur Verbesserung der Zündeigenschaften ein Außenkolbengasgemisch von N₂ und/oder CO₂ mit Ne verwendet, wobei der Gesamtdruck zwischen 200 und 900 mbar liegt. Als Startgas im Brenner wird in diesem Fall ein Ne-Ar-, Ne-Kr- oder Ne-Ar-Kr-Penninggemisch eingesetzt. Insbesondere wird zur Aufrechterhaltung der guten Zündeigenschaften während der Lebensdauer ein Außenkolbengasgemisch N₂ / Ne oder CO₂ /Ne mit 300 mbar bis 900 mbar Gesamtdruck verwendet. Der Ne-Anteil liegt dabei zwischen 25 und 60%.

Fig. 2 zeigt das Spektrum einer 150 W Lampe mit 100 h Brenndauer nach dem Ausführungsbeispiel gemäß Fig. 1, deren Entladungsgefäß 15 mg Hg und die Metallhalogenidfüllung nach Tab. 1 enthält. Die Füllung im Außenkolben ist Argon.

Die Lampe verwendet als Seltene Erde Dy allein. Gute Ergebnisse werden auch mit einer Zugabe an Tm und Ho erzielt, wenn Dy überwiegend mit mehr als 50 % Anteil verwendet wird.

Fig. 3 zeigt die Änderung des Lichtstroms LS (Figur 3a, Kurve a) und der Farbtemperatur Tn (Figur 3b, Kurve a) der Lampe aus Figur 1 als Funktion der Lebensdauer. Beide Kenngrößen sind bis zu einer Lebensdauer von mindestens 6000 Std. äußerst stabil.

In Tab. 1 ist ein weiteres Ausführungsbeispiel gezeigt, das eine 250 W und eine 400 W-Lampe mit Tageslichtfüllung betrifft. In beiden Fällen ist die Füllung ähnlich wie die 150W Ausführungsbeispiel aufgebaut. Die entsprechenden Verläufe des Lichtstroms und der Farbtemperatur sind in Figur 3a und 3b als Kurven b) für das 250 W Ausführungsbeispiel und c) für das 400 W Ausführungsbeispiel eingezeichnet.

**Tab. 1**

| Leistung/ W | 150 | 250 | 400 |
|---|---|---|---|
| Lichtstrom/ Im | 11000 | 18500 | 35000 |
| Farbtemperatur/ K | 5500 | 5500 | 5600 |
| Mittlere Lebensdauer / h | 9000 | 9000 | 9000 |
| Elektrodenabstand / mm | 15 | 27,5 | 30,5 |
| Durchmesser Brennerkolben/ mm | 14,8 | 18 | 24 |
| Länge Brennerkolben /mm | 22,3 | 32 | 46 |
| Kolbenvolumen / ml | 1,6 | 5,2 | 14,5 |
| Füllgas Brenner | 100h Pa Ar | 100h Pa Ar | 100h Pa Ar |
| Füllgas Außenkolben | 300 hPa Ar | Vakuum | Vakuum |
| Füllung in mg | 15 mg Hg, 0,41 mg CsJ, 1,53 mg DyJ3, 0,47 mg TIJ, 0,1 mg VJ3 | 14 mg Hg, 0,90 mg CsJ, 3,35 mg DyJ3, 1,0 mg TIJ, 0,2 mg VJ3 | 60 mg Hg, 1,8 mg CsJ, 6,7 mg DyJ3, 2,0 mg TIJ, 0,4mg VJ3 |
| Metalle in mol% | Cs 26% Dy 46% Tl 23% V 5% | Cs 26% Dy 46% TI 23% V 5% | Cs 26% Dy 46% TI 23% V 5% |

## Patentansprüche

1. Metallhalogenidlampe mit einer ionisierbaren Füllung mit mindestens einem Inertgas, Quecksilber sowie Metallhalogenide, mit mindestens einem Halogen, wobei die Füllung Tl, Cs und Seltene Erden als Metalle für Halogenide enthält, **dadurch ekennzeichnet dass** die Füllung zusätzlich noch V-Halogenid enthält, wobei die Metalle der Füllung nur aus Tl, Cs, V und den Seltenen Erden Dy, Ho, Tm bestehen, wobei mindestens ein Halogenid aus der Gruppe der Seltenen Erden Dy, Ho, Tm verwendet wird, wobei die Füllung zwischen 0,1 und 2,5 mg Seltene-Erd-Halogenid pro ml Kolbenvolumen des Entlädungsgefäßes enthält, wobei das molare Verhältnis zwischen Seltenen Erden und Vanadium zwischen 1,5 und 30 liegt, und wobei die Farbtemperatur der Lampe mindestens 5000 K beträgt, entsprechend einer tageslichtähnlichen Lichtfarbe.

2. Metallhalogenidlampe nach Anspruch 1, **dadurch gekennzeichnet, dass** Dy allein oder überwiegend mit mehr als 50 % Anteil verwendet ist.

3. Metallhalogenidlampe nach Anspruch 1, **dadurch gekennzeichnet, dass** als Halogene zur Bildung von Halogeniden Jod und/oder Brom verwendet sind.

4. Metallhalogenidlampe nach Anspruch 3, **dadurch gekennzeichnet dass** als Halogen Jod mit höchstens 10 mol-% Brom verwendet wird

5. Metallhalogenidlampe nach Anspruch 1, **dadurch gekennzeichnet, dass** das molare Verhältnis zwischen Seltenen Erden und Vanadium zwischen 2 und 20 liegt.

6. Metallhalogenidlampe nach Anspruch 1, **dadurch gekennzeichnet, dass** die Lampe weiterhin umfasst: einen Außenkolben aus Hartglas oder Quarzglas und ein Entladungsgefäß (2) aus Quarzglas sowie zwei Elektroden (11) darin, die in Abdichtungen gehaltert sind, wobei der Außenkolben insbesondere an den Abdichtungen befestigt ist.

7. Metallhalogenidlampe nach Anspruch 6, **dadurch gekennzeichnet, dass** der Raum zwischen Entladungsgefäß und Außenkolben eine Gasfüllung enthält,

8. Metallhalogenidlampe nach Anspruch 7, **dadurch gekennzeichnet, dass** die Gasfüllung aus 200 bis 900 mbar N₂ oder Edelgas oder CO₂ allein oder in Kombination besteht.

## Claims

1. Metal halide lamp having an ionizable fill comprising at least one inert gas, mercury and metal halides, with at least one halogen, the fill containing Tl, Cs and rare earths as metalsfor halides, **characterized in that** the fill additionally contains V halide, the metals of the fill consisting only of Tl, Cs, V and the rare earths Dy, Ho, Tm, at least one halide from the group of the rare earths Dy, Ho, Tm being used, the fill containing between 0.1 and 2.5 mg of rare earthhalide per ml of bulb volume of the discharge vessel, the molar ratio between rare earths and vanadium being between 1.5 and 30, and the color temperature of the lamp being at least 5000 K, corresponding to a luminous color similar to daylight.

2. Metal halide lamp according to Claim 1, **characterized in that** Dy is used alone or predominantly in a proportion of more than 50%.

3. Metal halide lamp according to Claim 1, **characterized in that** iodine and/or bromine are used as halogens for forming halides.

4. Metal halide lamp according to Claim 3, **characterized in that** iodine with at most 10 mol% of bromine is used as the halogen.

5. Metal halide lamp according to Claim 1, **characterized in that** the molar ratio between rare earths and vanadium is between 2 and 20.

6. Metal halide lamp according to Claim 1, **characterized in that** the lamp also comprises: an outer bulb made from hard glass or quartz glass and a discharge vessel (2) made from quartz glass and with two electrodes (11) therein, which electrodes are held in seals, the outer bulb being secured in particular at the seals.

7. Metal halide lamp according to Claim 6, **characterized in that** the space between discharge vessel and outer bulb contains a gas fill.

8. Metal halide lamp according to Claim 7, **characterized in that** the gas fill consists of 200 to 900 mbar N₂ or noble gas or CO₂ alone or in combination.

## Revendications

1. Lampe aux halogénures comportant une matière de remplissage ionisable comprenant au moins un gaz inerte, du mercure, ainsi que des halogénures métalliques comprenant au moins un halogène, la matière de remplissage contenant du Tl, du Cs et des terres rares à titre de métaux pour les halogénures, **caractérisée en ce que** la matière de remplissage contient en outre un halogénure de vanadium, les métaux de la matière de remplissage étant constitués uniquement par du Tl, du Cs, du V et les terres rares Dy, Ho, Tm, dans laquelle on utilise au moins un halogénure choisi parmi le groupe des terres rares Dy, Ho, Tm, la matière de remplissage contenant entre 0,1 et 2,5 mg d'halogénures des terres rares par ml du volume de l'ampoule du tube de décharge, le rapport molaire entre les terres rares et le vanadium se situant entre 1,5 et 30 et la température de couleur de la lampe s'élevant à au moins 5000 K, de manière correspondante à une couleur de lumière analogue à la lumière du jour.

2. Lampe aux halogénures selon la revendication 1, **caractérisée en ce qu'**on utilise le Dy seul ou à titre principal en une fraction supérieure à 50 %.

3. Lampe aux halogénures selon la revendication 1, **caractérisée en ce qu'**on utilise de l'iode et/ou du brome à titre d'halogènes pour la formation des halogénures.

4. Lampe aux halogénures selon la revendication 3, **caractérisée en ce qu'**on utilise, à titre d'halogène, de l'iode avec une quantité maximale de 10 moles % de brome.

5. Lampe aux halogénures selon la revendication 1, **caractérisée en ce que** le rapport molaire entre les terres rares et le vanadium se situe entre 2 et 20.

6. Lampe aux halogénures selon la revendication 1, **caractérisée en ce que** la lampe comprend en outre une ampoule externe en verre trempé ou en verre de quartz et un tube de décharge (2) en verre de quartz ainsi que deux électrodes internes (11) qui sont maintenues dans des joints d'étanchéité, l'ampoule externe étant fixée en particulier aux joints d'étanchéité.

7. Lampe aux halogénures selon la revendication 6, **caractérisée en ce que** l'espace ménagé entre le tube de décharge et l'ampoule externe contient une matière de remplissage à base de gaz.

8. Lampe aux halogénures selon la revendication 7, **caractérisée en ce que** la matière de remplissage à base de gaz est constituée à concurrence de 200 à 900 mbar de N₂ ou d'un gaz noble ou de CO₂, seuls ou en combinaison.
